# NEUE EUROPÄISCHE PATENTSCHRIFT

(11) **EP 0 831 236 B2**
(45) Veröffentlichungstag und Bekanntmachung des Hinweises auf die Entscheidung über den Einspruch: **15.08.2007**
(45) Hinweis auf die Patenterteilung: 18.06.2003
(21) Anmeldenummer: 97116448.8
(22) Anmeldetag: 22.09.1997
(51) Int. Cl.: F04D 29/58, F04B 53/08, F04D 15/00, H02K 11/04

(54) **Motorpumpe mit gekühltem Frequenzumformer**
Motor pump with cooled frequency converter
Motopompe avec convertisseur de fréquence refroidi

(30) Priorität: 24.09.1996 DE 19639098
(43) Veröffentlichungstag der Anmeldung: 25.03.1998
(73) Patentinhaber: WILO AG, 44263 Dortmund (DE)
(72) Erfinder: Goronzy, Bernd, Dipl.-Ing., 44575 Castrop-Rauxel (DE); Lahusen, Christoph, Dipl.-Ing., 44139 Dortmund (DE); Reinhard, Mathias, Dipl.-Ing., 44267 Dortmund (DE)
(74) Vertreter: COHAUSZ DAWIDOWICZ HANNIG & SOZIEN

(56) Entgegenhaltungen:
- DE-A- 3 642 729
- DE-A- 4 231 784
- DE-C- 3 820 005
- DE-C- 4 222 394
- US-A- 4 834 624
- US-A- 5 220 809
- US-A- 5 454 697

## Beschreibung

Die Erfindung betrifft eine Motorpumpe mit einem gekühlten Frequenzumformer und einem Elektromotor, der einen Nass- oder Trockenläufer aufweist.

Bei einer Motorkreiselpumpe ist es bekannt, den Frequenzumformer durch das geförderte Medium zu kühlen. So ist es beispielsweise aus dem europäischen Patent 0 520 333 bekannt, den Elektromotor mit einem Kühlmantel außen zu versehen und an der Außenseite des Kühlmantels einen Frequenzumformer zu befestigen. Solche Lösungen sind konstruktiv aufwendig und der Frequenzumformer ist nur noch schwer zum Auswechseln erreichbar.

Aus der DE 38 20 005 ist es bei einer Tauchpumpe bekannt, an einem Frequenzumrichter eine Platte zur Kühlung anzuordnen. Hierbei ist zwischen dem Frequenzumrichter und der Platte ein Lot, eine Paste oder ein wärmeleitender Kleber angeordnet, um die Kühlung zu verbessern. Dies reicht aber bei größeren Wärmemengen meist nicht aus.

Aus der US 4,834,624 ist es an sich bekannt, die Elektronik einer Pumpe durch einen Kühlkreislauf direkt zu kühlen. Eine solche Konstruktion erfordert einen hohen technischen Aufwand, um sicherzustellen, dass die Spannung führenden Teile mit der Kühlflüssigkeit nicht in Kontakt geraten.

Aufgabe der Erfindung ist es, eine Motorpumpe der eingangs genannten Art so zu verbessern, dass bei einfacher Konstruktion und Montage eine optimale Kühlung des Frequenzumformers erreicht wird.

Diese Aufgabe wird erfindungsgemäß dadurch gelöst, dass der Frequenzumformer als Wärmesenke eine Platte aufweist, auf der mindestens ein Wärme erzeugendes Elektronikbauteil befestigt ist, wobei die Platte insbesondere senkrecht zur Motorendrehachse liegt und von einem abgezweigten Teil des Fördermediums kühlbar ist und in der Platte ein Kanal verläuft, der zur Kühlung der Platte vom Fördermedium durchflossen ist.

Ein solcher Frequenzumformer kann an der Stirnseite des Motors einfach befestigt als auch nachträglich leicht ausgewechselt werden. Hierbei wird eine sehr gute Kühlung der auf der Platte angeordneten Wärme erzeugenden elektronischen Bauteile erreicht.

Der von einem Teil des Fördermediums durchflossene Kanal führt nicht nur zu einer guten Kühlung der Platte, sondern ermöglicht es auch, dass nur verhältnismäßig geringe Flüssigkeitsmengen umlaufen müssen, so dass es nicht erforderlich ist, größere Räume innerhalb der Motorpumpe mit Flüssigkeit zu füllen. Alternativ ist es aber auch möglich, dass die Platte einen Raum begrenzt, der von einem Teil des Fördermediums durchflossen ist. Auch dies ermöglicht eine optimale Kühlung bei einfacher Konstruktion und Montage.

Vorzugsweise wird vorgeschlagen, dass das Fördermedium zur Platte durch das Innere eines Spaltrohres oder Spalttopfes des Motors fließt. Ferner sollte das Fördermedium von der Platte zurück zur Pumpensaugseite durch eine Leitung fließen, die in oder an der Außenseite des Motoren- und Pumpengehäuses liegt. Hierdurch ist es nicht erforderlich, dass, wie aus dem Stand der Technik bekannt, ein geringer Teil des Fördermediums durch das Innere der Motorwelle zur Pumpe zurückgeführt wird, so dass die Pumpenwelle von einfacher Konstruktion und damit ohne inneren Hohlraum sein kann.

Vorzugsweise wird vorgeschlagen, dass im Kühlkreislauf (Sekundärkreislauf) des Fördermediums mindestens eine regelbare Drossel angeordnet ist. Hierdurch kann die für die Elektronik benötigte Kühlung auf die jeweils erforderliche Grösse eingestellt werden.

Vorzugsweise wird vorgeschlagen, dass die Pumpe eine Kreisel- oder Kolbenpumpe ist. Auch kann die Pumpe mehrere Pumpstufen mit jeweils einem Laufrad aufweisen.

Ein Ausführungsbeispiel der Erfindung ist in den Zeichnungen dargestellt und wird im folgenden näher beschrieben. Es zeigen
- Figur 1: einen axialen Schnitt durch eine Motorkreiselpumpe,
- Figur 2: eine Außenansicht der Motorkreiselpumpe und
- Figur 3: einen Schnitt nach III-III in Figur 1.

Eine mehrstufige Kreiselpumpe 1 mit einem Pumpengehäuse 2, mehreren Laufrädern 3 und einem Auslass 4 ist durch einen Elektromotor 5 angetrieben, der mit seinem Gehäuse 6 koaxial an der Pumpe 1 befestigt ist. Das Fördermedium fließt von einem Einlass 7 (Figur 2) in eine Pumpensaugkammer 8 und von dort über die Laufräder 3 in eine Pumpendruckkammer 9 und von dort über einen Außenmantel 10 zum Auslass 4, wobei Einlass 7 und Auslass 4 gleichachsig und quer zur Pumpenachse angeordnet sind.

Der Motor 5 besitzt einen koaxialen Spalttopf 11, in dem der Rotor 12 läuft und der von dem Stator 13 mit Wicklungen 14 umgeben ist. Die Motorwelle 15 ist in Lagern 16, 17 gehalten und an der Welle 18 der Pumpe befestigt.

Auf der der Pumpe 1 abgewandten Seite ist am Rotor 5 stirnseitig und koaxial ein Frequenzumformer 20 mit seinem zylindrischen Gehäuse 21 befestigt. Hierbei ist der Außendurchmesser D1 des Gehäuses 21 größer als der Außendurchmesser D2 des Motors und der Außendurchmesser D3 der Pumpe.

Im Frequenzumformer 20 ist nahe des Motors 5 eine Platte 22 senkrecht zur Motoren- und Pumpenachse 23 angeordnet, so dass die Achse 23 lotrecht zur Platte 22 ist. An der Platte sind Wärme erzeugende elektronische Bauteile derart befestigt, dass sie mit der Platte in Kontakt stehen und damit die Platte 22 eine Wärmesenke für diese Bauteile ist.

Die Platte 22 weist mindestens einen Kanal 24 auf, der von einem Teil des Fördermediums durchflossen ist, um die Platte 22 zu kühlen. Dieser Kanal 24 befindet sich innerhalb der Platte 22. Hierbei ist der Kanal 24 Teil eines Sekundärkühlkreislaufes, wobei der Kanal an eine Leitung 25 angeschlossen ist, die koaxial von der Platte 24 zum mittigen, der Pumpe abgewandten Ende des Spalttopfes 11 geführt ist. Das Ende des Kanals 24 ist an eine Rücklaufleitung 26 angeschlossen, die außerhalb der Motorpumpen entlang des Motorgehäuses 6 und des Pumpengehäuses 2 zur Saugkammer 8 zurückgeführt ist.

Die Förderflüssigkeit des Sekundärkühlkreislaufes wird von der Druckkammer 9 durch eine Öffnung 27 in der Trennwand 28 zwischen Pumpe und Motor abgezweigt, wobei durch die Öffnung 27 das Fördermedium in das Innere des Spalttopfes 11 geführt wird, um den Motor zu kühlen. Die Förderflüssigkeit fließt durch den Spalttopf hindurch bis zu seinem Ende und von dort durch die Leitung 25 in den Kanal 24 und danach zurück durch die Leitung 26 zur Saugkammer 8.

Wie Figur 3 zeigt, ist der Kanal 24 über die Platte 22 nicht auf einem kürzesten Weg geführt, sondern von der Mitte der Platte 22 zum Außenrand und dort über einen großen Randbereich zum Auslass 29, an dem die Leitung 26 angeschlossen ist. Der Kanal 24 kann auch abweichend von Figur 3 länger auf der Platte 22 insbesondere in Windungen geführt sein. Ferner kann abweichend vom Ausführungsbeispiel die Pumpe nur eine Pumpenstufe besitzen oder eine Kolbenpumpe sein. Besonders vorteilhaft ist es, dass die Pumpe sowohl in horizontaler als auch in vertikaler Lage betrieben werden kann. Ferner kann die Anschlussstelle 30 am Frequenzumformer 20 nicht nur seitlich, sondern auch stirnseitig angeordnet sein. Auch kann im Gegensatz zum Ausführungsbeispiel der Elektromotor keinen Spalttopf bzw. kein Spaltrohr aufweisen und damit ein Trockenläufer sein.

In einer weiteren nicht dargestellten Ausführung ist im sekundären Kühlkreislauf, der durch die Platte 22 und die Leitung 26 fließt, eine regelbare Drossel angeordnet, so dass der Kühlkreislauf und damit die Kühlung der Platte 22 exakt steuerbar ist.

## Patentansprüche

1. Motorpumpe mit einem gekühlten Frequenzumformer (20) und einem Elektromotor (5), der einen Nass- oder Trockenläufer aufweist, wobei der Frequenzumformer als Wärmesenke eine Platte (22) aufweist, auf der mindestens ein Wärme erzeugendes Elektronikbauteil befestigt ist, wobei die Platte insbesondere senkrecht zur Motorendrehachse (23) liegt, **dadurch gekennzeichnet, dass** die Platte von einem abgezweigten Teil des Fördermediums kühlbar ist und in der Platte (22) ein Kanal (24) verläuft, der zur Kühlung der Platte vom Fördermedium durchflossen ist.

2. Motorpumpe nach Auspruch 1, **dadurch gekennzeichnet, dass** die Platte (22) einen Raum begrenzt, der von einem Teil des Fördermediums durchflossen ist.

3. Motorpumpe nach Anspruch 1, **dadurch gekennzeichnet, dass** der Frequenzumformer (20) an der der Pumpe (1) abgewandten Stirnseite des Elektromotors insbesondere koaxial befestigt ist.

4. Motorpumpe nach einem der vorherigen Ansprüche, **dadurch gekennzeichnet, dass** das Fördermedium zur Platte (22) durch das Innere eines Spaltrohres oder Spalttopfes (11) des Motors (5) fließt.

5. Motorpumpe nach einem der vorherigen Ansprüche, **dadurch gekennzeichnet, dass** das Fördermedium von der Platte (22) zurück zur Pumpensaugseite (8) durch eine Leitung (26) fließt, die in oder an der Außenseite des Motoren- und Pumpengehäuses liegt.

6. Motorpumpe nach einem der vorherigen Ansprüche, **dadurch gekennzeichnet, dass** im Kühlkreislauf des Fördermediums mindestens eine regelbare Drossel angeordnet ist.

7. Motorpumpe nach einem der vorherigen Ansprüche, **dadurch gekennzeichnet, dass** die Platte (22) mit dem Motorgehäuse (6) verbunden ist,

8. Motorpumpe nach einem der vorherigen Ansprüche, **dadurch gekennzeichnet, dass** die Pumpe (1) eine Kreisel- oder Kolbenpumpe ist.

9. Motorpumpe nach einem der vorherigen Ansprüche, **dadurch gekennzeichnet, dass** die Pumpe (1) mehrere Pumpstufen mit jeweils einem Laufrad (3) aufweist.

10. Motorpumpe nach einem der vorherigen Ansprüche, **dadurch gekennzeichnet, dass** der Sekundärkreislauf durch die von der Pumpe erzeugte Druckdifferenz angetrieben wird.

11. Motorpumpe nach einem der vorherigen Ansprüche, **dadurch gekennzeichnet, dass** der Frequenzumformer an beliebiger Stelle angebracht ist.

## Claims

1. A motor-driven pump comprising a cooled frequency converter (20) and an electric motor (5) having a wet or dry rotor, the frequency converter having a plate (22) as a heat sink on which at least one heat generating electronic component is mounted and the plate being disposed in particular perpendicularly to the axis of rotation (23) of the motor, **characterised in that** the plate is coolable by a diverted part of the conveyed medium and a channel (24) through which conveyed medium flows for cooling of the plate is disposed in the plate (22).

2. A motor-driven pump according to Claim 1, **characterised in that** the plate (22) delimits a chamber through which a part of the conveyed medium flows.

3. A motor-driven pump according to Claim 1, **characterised in that** the frequency converter (20) is attached, in particular coaxially, to the end face of the electric motor which faces away from the pump (1).

4. A motor-driven pump according to any one of the preceding claims, **characterised in that** the conveyed medium flows to the plate (22) through the interior of a can (11) of the motor (5).

5. A motor-driven pump according to any one of the preceding claims, **characterised in that** the conveyed medium flows back from the plate (22) to the suction side (8) of the pump through a line (26) which is located in or on the outer face of the motor and pump housing.

6. A motor-driven pump according to any one of the preceding claims, **characterised in that** at least one controllable throttle is arranged in the cooling circuit of the conveyed medium.

7. A motor-driven pump according to any one of the preceding claims, **characterised in that** the plate (22) is connected to the motor housing (6).

8. A motor-driven pump according to any one of the preceding claims, **characterised in that** the pump (1) is a rotary pump for a piston pump.

9. A motor-driven pump according to any one of the preceding claims, **characterised in that** the pump (1) has a plurality of pumping stages, each stage having one impeller (3).

10. A motor-driven pump according to any one of the preceding claims, **characterised in that** the secondary circuit is driven by pressure difference generated by the pump.

11. A motor-driven pump according to any one of the preceding claims, **characterised in that** the frequency converter is mounted in any desired position.

## Revendications

1. Motopompe avec un convertisseur de fréquence (20) refroidi et un moteur électrique (5), qui présente un compteur d'eau type humide ou type sec, le convertisseur de fréquence présentant une plaque (2) en tant que pôle négatif de chaleur sur laquelle est fixé au moins un composant électronique générant de la chaleur, la plaque étant en particulier disposée orthogonalement à l'axe de rotation (23) du moteur,
**caractérisée en ce que** la plaque peut être refroidie par une partie dérivée du liquide refoulé et qu'un canal (24) s'étend dans la plaque (22) et est traversé par le liquide refoulé pour le refroidissement de la plaque.

2. Motopompe selon la revendication 1,
**caractérisée en ce que** la plaque (22) délimite un volume qui est traversé par le liquide refoulé.

3. Motopompe selon la revendication 1,
**caractérisée en ce que** le convertisseur de fréquence (20) est fixé, en particulier coaxialement, à la face frontale du moteur électrique opposée à la pompe (1).

4. Motopompe selon l'une des revendications précédentes,
**caractérisée en ce que** le liquide refoulé coule vers la plaque (22) à travers l'intérieur d'une gaine d'entrefer ou d'un pot d'entrefer (11) du moteur (5).

5. Motopompe selon l'une des revendications précédentes,
**caractérisée en ce que** le liquide refoulé coule depuis la plaque (22) en retour vers le côté aspiration (8) de la pompe à travers une conduite (26) qui se trouve dans ou sur la face extérieure du carter de moteur et de pompe.

6. Motopompe selon des revendications précédentes,
**caractérisée en ce qu'**au moins une soupape d'étranglement réglable est disposée dans le circuit de refroidissement du liquide refoulé.

7. Motopompe selon l'une des revendications précédentes,
**caractérisée en ce que** la plaque (22) est relié au carter (6) du moteur.

8. Motopompe selon l'une des revendications précédentes,
**caractérisée en ce que** la pompe (1) est une pompe centrifuge ou à piston.

9. Motopompe selon l'une des revendications précédentes,
**caractérisée en ce que** la pompe (1) présente plusieurs étages de pompe avec respectivement une roue mobile (3).

10. Motopompe selon l'une des revendications précédentes,
**caractérisée en ce que** le circuit secondaire est actionné par la pression différentielle engendrée par la pompe.

11. Motopompe selon l'une des revendications précédentes,
**caractérisée en ce que** le convertisseur de fréquence est monté à un emplacement quelconque.
